# EUROPÄISCHE PATENTSCHRIFT

(11) **EP 0 570 658 B1**
(45) Veröffentlichungstag und Bekanntmachung des Hinweises auf die Patenterteilung: **20.12.1995**
(21) Anmeldenummer: 93100363.6
(22) Anmeldetag: 13.01.1993
(51) Int. Cl.: B66F 9/07

(54) **Fahrerplatzrückwand für ein Kommissionierfahrzeug**
Rear wall for the driving platform of an order-picking vehicle
Paroi arrière pour le poste de conduite d'un véhicule de préparation de commandes

(30) Priorität: 16.05.1992 DE 4216245
(43) Veröffentlichungstag der Anmeldung: 24.11.1993
(73) Patentinhaber: Jungheinrich Aktiengesellschaft, 22047 Hamburg (DE)
(72) Erfinder: Prehn, Volkmar, Dipl.-Ing., W-2000 Norderstedt (DE)
(74) Vertreter: Patentanwälte Hauck, Graalfs, Wehnert, Döring, Siemons

(56) Entgegenhaltungen:
- EP-A- 0 331 140
- DE-A- 1 480 290
- DE-A- 2 427 015
- DE-A- 3 233 381
- DE-U- 1 968 084
- FR-A- 1 236 704
- US-A- 3 520 427
- US-A- 3 526 327
- US-A- 4 099 813
- US-A- 5 044 472

## Beschreibung

Die Erfindung bezieht sich auf eine Fahrerplatzrückwand für ein Kommissionierfahrzeug mit stehendem Fahrer nach dem Oberbegriff des Patentanspruchs 1.

Sogenannte Kommissionierer sind Flurförderzeuge zum auftragsbezogenen Sammeln von Artikeln in einem Lager. Da der Fahrer häufig den Fahrerplatz verlassen muß, steht er während der Fahrt. Eine Trittstufe an der Rückwand ermöglicht das Aufsteigen auf das Chassis, um einen Zugriff auf eine höhere Regalebene zu erhalten. Bei den bekannten Fahrzeugen ist die Trittstufe hochklappbar, um das Ein- und Aussteigen für den Fahrer bequemer zu gestalten. Nachteilig ist indessen, daß bei Benutzung die Trittstufe immer erst betätigt werden muß. Oberhalb der Trittstufe ist ein Polster angebracht, an dem sich der Fahrer mit dem Rücken während der Fahrt anlehnen kann. Die Rückwand ist geschlossen und bietet somit Schutz gegen verrutschende Ladung.

Der Erfindung liegt die Aufgabe zugrunde, eine Fahrerplatzrückwand für ein Kommissionierfahrzeug so zu gestalten, daß sie zusätzliche Funktionen übernimmt und dem Fahrer mehr Komfort und Sicherheit bietet. Diese Aufgabe wird gelöst durch die Merkmale des Patentanspruchs 1.

Bei der erfindungsgemäßen Rückwand ist zwischen Trittstufe und Rückenpolster mindestens ein versenktes Ablagefach angebracht. Bei der Erfindung wird davon ausgegangen, daß der Fahrer während des Kommissionierens verschiedene Gegenstände handhaben muß. So führt er beispielsweise regelmäßig Papiere mit sich, auf denen die Aufträge enthalten sind. Daher ist nach einer Ausgestaltung der Erfindung ein schräges nach oben geöffnetes Steckfach für Papiere vorgesehen. Es hat mindestens eine Größe, daß DIN A4-Formate aufgenommen werden können.

Häufig sind auch Kleinteile mitzuführen, wie Zangen, Stempel, Klebebandrollen oder dergleichen. Daher sieht eine Ausgestaltung der Erfindung vor, daß ein von oben zugängliches Kleinteilefach vorgesehen ist. Bei der Ausbildung eines schrägen Steckfachs ist das Kleinteilefach vorzugsweise oberhalb des Steckfachs angeordnet und nach einer Ausgestaltung der Erfindung nach vorn durch mindestens ein elastisches Band begrenzt. Wenn das Rückenpolster das Kleinteilefach nach oben begrenzt, können aufgenommene Teile auch nicht während der Fahrt bei stärkeren Erschütterungen herausfallen.

Vielfach besteht auch die Aufgabe, die aufgenommenen Gegenstände einzuwickeln, zum Beispiel in Papier oder Folie. Damit entsprechende Rollen ebenfalls auf einfache Weise mitgeführt werden können, sieht eine weitere Ausgestaltung der Erfindung vor, daß an einer Seite ein rohrartiges nach oben offenes Aufnahmefach vorgesehen ist. Eine andere Ausgestaltung der Erfindung sieht vor, daß die Trittstufe fest ist und an den Seiten schräg zu den seitlichen Pfosten des Rückwandrahmens hin verläuft. Wenn die Pfosten ausreichend breit gewählt sind, kann die Trittstufe entsprechend weit versenkt sein, so daß die feststehende Trittstufe nicht mehr beim Ein- und Aussteigen hinderlich ist, insbesondere wenn sie an den Seiten zu den Rahmenpfosten hin entsprechend abgeschrägt ist. Es ist dann nicht mehr nötig, die Trittfläche bei jeder Benutzung herabzuklappen und anschließend wieder hochzuklappen. Eine feste Trittstufe hat auch den Vorteil, daß sie nach oben ein vorzugsweise verschließbares Fach begrenzen kann. Dieses wird nach einer Ausgestaltung der Erfindung von einem Kasten gebildet, der im unteren Bereich schwenkbar gelagert ist. Der Kasten ist vorzugsweise an die Kontur der Trittfläche angepaßt. Der Kasten kann ein relativ großes Aufnahmevolumen enthalten, und zum Beispiel persönliche Gegenstände des Fahrers aufnehmen.

Das Rückenpolster der erfindungsgemäßen Rückenwand ist nach einer Ausgestaltung der Erfindung konkav gewölbt und zu den Seiten hin abgeschrägt. Die Abschrägung erleichtert ebenfalls den Ein- und Ausstieg des Fahrers.

Bei dem herkömmlichen Kommissionierfahrzeug ist die Rückwand von einer Blechplatte gebildet, die am Rand umgekantet ist. Dabei besteht die Gefahr, daß der Fahrer insbesondere beim Ausstieg hängen bleibt. In einer Ausgestaltung der Erfindung ist vorgesehen, daß seitliche Pfosten des Rahmens für die Rückwand im Querschnitt dreieckförmig sind und eine schräge sich zur Plattform des Fahrers hin verjüngende Begrenzung bilden. Die schräge Begrenzung ist dabei vorzugsweise eine Fortsetzung der Schrägung der Trittfläche und/oder des Rückenpolsters und/oder des Faches unterhalb der Trittfläche. Die nach einer Ausgestaltung der Erfindung ausgebildeten Pfosten verleihen der Rückwand eine größere Tiefe. Diese ermöglicht die ausreichend versenkte Aufnahme von Fächern und die feststehende Anordnung der Trittfläche. Die dadurch bedingte Verkleinerung des Stehraums für den Fahrer wird jedoch kompensiert durch die erleichterte Einstiegs- und Ausstiegsmöglichkeit aufgrund der erwähnten Anschrägungen. Außerdem können dadurch zahlreiche Mitführgelegenheiten für die verschiedensten Gegenstände geschaffen werden, was einen erheblichen Komfort und eine erhebliche Erleichterung für den Fahrer bedeutet.

Im Bereich des Polsters, dieses zumindest teilweise überragend, kann eine Leiste vorgesehen werden, die an der Rückseite eine Fingervertiefung aufweisen kann. Der Fahrer kann während der Rückwärtsfahrt sich bequem an der Leiste festhalten. Er kann sich jedoch auch an einer Griffstange festhalten, die nach einer Ausgestaltung der Erfindung über das Rückenpolster hinausgehende Abschnitte der seitlichen Pfosten miteinander verbindet. Die Griffstange ermöglicht auch ein erleichtertes Aufsteigen auf die Trittfläche und auf das Chassis.

Eine weitere Ausgestaltung der Erfindung sieht vor, daß Tastschalter für Rückwärts- und/oder Schleichfahrt auf beiden Seiten der Rückwand im oberen Bereich vorgesehen sind. Der Fahrer kann dadurch rückwärts fahren, während er Front in Rückwärtsrichtung macht. Er braucht daher nicht die Lenkbetätigung manipulieren und gleichzeitig in Rückwärtsrichtung schauen. Die Möglichkeit einer Rückwärtsfahrt kann jedoch nur bei lenkradbetätigten Kommissionierern vorgesehen sein, nicht jedoch bei deichselbetätigten. In jedem Fall kann bei beiden Fahrzeugtypen eine Schleichfahrt durch entsprechende Tastenschalter bewirkt werden. Die Tastschalter sind vorzugsweise in den seitlichen Pfosten oder in der Querleiste versenkt untergebracht.

Die Erfindung wird nachfolgend anhand einer Zeichnung näher beschrieben.

Die einzige Figur zeigt perspektivisch eine Rückwand und eine Stehplattform für den Fahrerplatz eines Kommissionierfahrzeugs.

Horizontale Profile 10, 12, 14 bilden eine Auflage für eine Stehplattform 16 für den Fahrer eines im übrigen nicht gezeigten Kommissionierfahrzeugs. Mit den hinteren Ecken des Plattformrahmens sind zwei vertikale Pfosten 18, 20 verbunden, die im Querschnitt dreieckig sind dergestalt, daß sie eine sich schräg zur Plattform 16 hin verjüngende Begrenzung für den Ein- und Ausstieg für den Fahrer bilden. Obere Abschnitte 22, 24 der Pfosten 18, 20 verjüngen sich nach oben und sind im oberen Bereich durch eine Griffstange 26 miteinander verbunden. Im unteren Bereich sind die Abschnitte 22, 24 durch eine Vierkantleiste 28 miteinander verbunden, die an der Rückseite Fingervertiefungen (nicht gezeigt) aufweist.

Unterhalb der Leiste 28, diese im mittleren Bereich teilweise überlappend, ist ein Rückenpolster 30 an der nahezu völlig verdeckten durchgehenden Rückwandplatte 40 zwischen den Pfosten 18, 20 angebracht. Das Polster 30 besteht aus einem mittleren Teil 32, das konkav gewölbt ist und eine größere Höhe aufweist als die seitlichen Abschnitte 34, 36, die zu den Pfosten 18, 20 hin abgeschrägt sind und in die Schrägung der Pfosten 18, 20 übergehen.

Dadurch, daß die Pfosten 18, 20 eine gewisse Breite haben, verleihen sie der gesamten Rückwand eine gewisse Tiefe. Eine feststehende Trittfläche 38 ist über die Hälfte versenkt zwischen den Pfosten 18, 20 an der Rückwandplatte 40 angebracht. Wie zu erkennen, ist die Trittfläche 38 an den Seiten angeschrägt in Übereinstimmung mit der Schrägung der Pfosten 18, 20. Unterhalb der Trittfläche 38 befindet sich ein Kasten 42, der bei 44 (im einzelnen nicht gezeigt) angelenkt ist und die gleiche Kontur aufweist wie die Trittfläche 38, d.h. auch entsprechende Anschrägungen an den Seiten, die in die Schrägung der Pfosten 18, 20 übergehen. Der Kasten 42 ist nach vorn klappbar, um den Zugang für das durch diesen gebildete Fach zu erhalten. Er kann mit Hilfe eines Schlosses 46 in der Schließstellung verschlossen werden. Unterhalb des Schlosses 46 ist eine längliche Vertiefung 48 vorgesehen, um den Kasten 42 zu erfassen und auf- bzw. zuzuschwenken. Das durch den Kasten 42 gebildete Fach kann persönliche Gegenstände des Fahrers des Kommissionierfahrzeugs aufnehmen.

Unterhalb des Rückenpolsters 30 ist mittels seitlicher Begrenzungen 50, 52 sowie zweier elastischer Bänder 54 ein Aufnahmefach für Kleinteile geschaffen, dessen Boden, wie bei 56 zu erkennen, schräg nach oben und vorn verläuft und mithin eine Vertiefung bildet. Durch Nachvorneziehen der elastischen Bänder 54 ist eine Zugangsmöglichkeit unterhalb des Mittelabschnitts 32 des Rückenpolsters 30 geschaffen. Unterhalb des Aufnahmefachs für Kleinteile ist ein Steckfach 58 für Papiere geschaffen mit einer schräg nach oben weisenden Einstecköffnung 60. Die Größe des Fachs 50 ist derart, daß mindestens DIN A4-Format aufgenommen werden kann.

Die Aufnahmefächer für Kleinteile und für Papierformate grenzen an der einen Seite am Pfosten 18 an, enden jedoch im Abstand zum Pfosten 20, so daß Platz geschaffen ist für ein rohrartiges Aufnahmefach 62 zwischen Trittfläche 38 und Rückenpolsterabschnitt 36. Das Aufnahmefach 62 ist nach oben geöffnet und kann Rollen oder dergleichen aufnehmen.

An den Enden der Leiste 28 sind zwei Tastschalter 64, 68 für Rückwärtsfahrt des nicht gezeigten Fahrzeugs versenkt angeordnet. Sie können jedoch nur vorgesehen sein, wenn das Fahrzeug mit einem Lenkrad betätigt wird. Am unteren Ende der Abschnitte 22, 24 der seitlichen Pfosten sind versenkt Tastschalter 62, 66 angeordnet für Schleichfahrt vorwärts.

## Patentansprüche

1. Fahrerplatzrückwand für ein Kommissionierfahrzeug mit stehendem Fahrer, bei der an einer geschlossenen Wandfläche eine Trittstufe und oberhalb der Trittstufe ein Rückenpolster teilweise versenkt angebracht sind, dadurch gekennzeichnet, daß zwischen der Trittstufe (38) und dem Rückenpolster (30) versenkt mindestens ein Ablagefach an der Wandfläche (40) angebracht ist.

2. Rückwand nach Anspruch 1, dadurch gekennzeichnet, daß ein schräges nach oben geöffnetes Steckfach (58) für Papiere vorgesehen ist.

3. Rückwand nach Anspruch 1 oder 2, dadurch gekennzeichnet, daß ein von oben zugängliches Kleinteilefach vorgesehen ist.

4. Rückwand nach Anspruch 2 und 3, dadurch gekennzeichnet, daß das Kleinteilefach nach vorn durch mindestens ein elastisches Band (54) begrenzt und oberhalb des Steckfachs (58) angeordnet ist.

5. Rückwand nach einem der Ansprüche 1 bis 4, dadurch gekennzeichnet, daß an einer Seite ein rohrartiges nach oben offenes Aufnahmefach (62) vorgesehen ist.

6. Rückwand nach einem der Ansprüche 3 oder 4, dadurch gekennzeichnet, daß das Rückenpolster (30) das Kleinteilefach nach oben begrenzt.

7. Rückwand nach einem der Ansprüche 1 bis 6, dadurch gekennzeichnet, daß die Trittstufe (38) fest ist und an den Seiten schräg zu seitlichen Pfosten (18, 20) des Rückwandrahmens hin verläuft.

8. Rückwand nach Anspruch 7, dadurch gekennzeichnet, daß unterhalb der Trittstufe (38) ein vorzugsweise verschließbares Fach (42) angeordnet ist.

9. Rückwand nach Anspruch 8, dadurch gekennzeichnet, daß unterhalb der Trittstufe (38) ein Kasten (42) angeordnet ist, der im unteren Bereich schwenkbar gelagert ist.

10. Rückwand nach Anspruch 9, dadurch gekennzeichnet, daß der Kasten (42) an die Kontur der Trittstufe (38) angepaßt ist.

11. Rückwand nach einem der Ansprüche 1 bis 10, dadurch gekennzeichnet, daß das Rückenpolster (30) konkav gewölbt und zu den Seiten hin abgeschrägt (34, 36) ist.

12. Rückwand nach einem der Ansprüche 1 bis 11, dadurch gekennzeichnet, daß seitliche Pfosten (18, 20) für den Rahmen für die Rückwand dreieckförmig im Querschnitt sind und eine schräge sich zur Stehplattform (16) des Fahrers hin verjüngende Begrenzung bilden.

13. Rückwand nach Anspruch 7 oder 11 und 12, dadurch gekennzeichnet, daß die Schrägung der Trittfläche (38) und/oder des Rückenpolsters (30) in die Schrägung der Seitenpfosten (28) übergeht.

14. Rückwand nach einem der Ansprüche 1 bis 13, dadurch gekennzeichnet, daß eine horizontale Leiste (28) zumindest teilweise über das Rückenpolster (30) übersteht und an der Rückseite eine Fingervertiefung aufweist.

15. Rückwand nach einem der Ansprüche 1 bis 14, dadurch gekennzeichnet, daß seitliche Pfosten (18, 20) des Rückwandrahmens über das Rückenpolster (30) hinaus nach oben ragen, sich vorzugsweise nach oben verjüngend, und im oberen Bereich durch eine Griffstange (26) miteinander verbunden sind.

16. Rückwand nach einem der Ansprüche 1 bis 15, dadurch gekennzeichnet, daß Tastschalter (62 bis 68) für Rückwärts- und/oder Schleichfahrt auf beiden Seiten der Rückwand im oberen Bereich vorgesehen sind.

## Claims

1. A rear wall for the driver's platform of an order-picking truck wherein a tread is mounted to a closed wall surface and above the tread there is positioned a back pad in partially recessed condition, characterized in that between the tread (38) and the back pad (30) at least one compartment is mounted to the wall surface (40) in recessed condition.

2. The rear wall according to claim 1, characterized in that there is provided an inclined, upwardly open insert compartment (58) for documents.

3. The rear wall according to claim 1 or 2, characterized in that there is provided a small article compartment accessible from above.

4. The rear wall according to claims 2 and 3, characterized in that the small article compartment is confined in the forward direction by at least one resilient band (54) and is disposed above the insert compartment (58).

5. The rear wall according to any of claims 1 to 4, characterized in that there is provided on one side a tubular compartment (62) which is open at its upper end.

6. The rear wall according to any of claims 3 and 4, characterized in that the back pad (30) confines the small article compartment at its upper end.

7. The rear wall according to any of claims 1 to 6, characterized in that the tread (38) is stationary and tapers at its sides towards lateral posts (18,20) of the back wall frame.

8. The rear wall according to claim 7, characterized in that a preferably closable compartment (42) is disposed below the tread (38).

9. The rear wall according to claim 8, characterized in that a box (42) is disposed below the tread (38), which box is pivotally mounted in the lower area.

10. The rear wall according to claim 9, characterized in that the box (42) conforms to the contour of the tread (38).

11. The rear wall according to any of claims 1 to 10, characterized in that the back pad (30) is of concave arcuate shape and tapers towards its sides (34,36).

12. The rear wall according to any of claims 1 to 11, characterized in that lateral posts (18,20) of the rear wall frame are of triangular cross section and form a boundary tapering towards the driver's standing platform (16).

13. The rear wall according to claim 7 or claims 11 and 12, characterized in that the taper of the tread (38) and/or of the back pad (30) merge into the taper of the lateral posts (28).

14. The rear wall according to any of claims 1 to 13, characterized in that a horizontal ledge (28) projects at least partially beyond the back pad (30) and has a finger depression at its rear side.

15. The rear wall according to any of claims 1 to 14, characterized in that lateral posts (18,20) of the rear wall frame extend upwardly beyond the back pad (30), preferably taper in the upward direction, and are connected by a handle bar (26) in the upper area.

16. The rear wall according to any of claims 1 to 15, characterized in that touch switches (62 to 68) for rear travel and/or slow travel are provided on both sides of the rear wall in the upper area thereof.

## Revendications

1. Paroi arrière de poste de conduite, pour un véhicule de préparation de commande, à conducteur debout, dans lequel un marchepied et, au-dessus du marchepied, un coussin de dossier sont montés de façon partiellement encastrée, sur une surface de paroi fermée, caractérisée en ce qu'entre le marchepied (38) et le coussin de dossier (30) au moins un compartiment de dépôt est ménagé, encastré dans la surface de paroi (40).

2. Paroi arrière selon la revendication 1, caractérisée en ce qu'est prévu un compartiment à enfichage (58), oblique, ouvert vers le haut, pour des papiers.

3. Paroi arrière selon la revendication 1 ou 2, caractérisée en ce qu'est prévu un compartiment pour petits objets, accessible par le haut.

4. Paroi arrière selon les revendications 2 et 3, caractérisée en ce que le compartiment pour petits objets est délimité vers l'avant à l'aide d'au moins une bande (54) élastique et est disposé au-dessus du compartiment à enfichage (58).

5. Paroi arrière selon l'une des revendications 1 à 4, caractérisée en ce que sur un côté est prévu un compartiment de réception (62) tubulaire, ouvert vers le haut.

6. Paroi arrière selon l'une des revendications 3 ou 4, caractérisée en ce que le coussin de dossier (30) délimite vers le haut le compartiment pour petits objets.

7. Paroi arrière selon l'une des revendications 1 à 6, caractérisée en ce que le marchepied (38) est fixe et s'étend sur les côtés, obliquement par rapport à des montants (18, 20) latéraux du châssis de paroi arrière.

8. Paroi arrière selon la revendication 7, caractérisée en ce qu'un compartiment (42), de préférence pouvant être fermé, est disposé au-dessous du marchepied (38).

9. Paroi arrière selon la revendication 8, caractérisée en ce qu'un coffre (42), monté de façon à pouvoir pivoter autour d'un axe placé en partie inférieure, est disposé au-dessous du marchepied (38).

10. Paroi arrière selon la revendication 9, caractérisée en ce que le coffre (42) est adapté au contour du marchepied (38).

11. Paroi arrière selon l'une des revendications 1 à 10, caractérisée en ce que le coussin de dossier (30) est de courbure concave et est en biseau vers les côtés (34, 36).

12. Paroi arrière selon l'une des revendications 1 à 11, caractérisée en ce que des montants latéraux (18, 20) destinés au châssis de la paroi arrière ont une section transversale triangulaire et constituent une limitation oblique allant en s'effilant en direction de la plate-forme support (16) du conducteur.

13. Paroi arrière selon la revendication 7 ou 11 et 12, caractérisée en ce que la forme oblique de marchepied (38) et/ou du coussin de dossier (30) se raccorde à celle des montants latéraux (28).

14. Paroi arrière selon l'une des revendications 1 à 13, caractérisée en ce qu'une bande horizontale (28) surplombe au moins partiellement le coussin de dossier (30) et présente en face arrière une cavité pour les doigts.

15. Paroi arrière selon l'une des revendications 1 à 14, caractérisée en ce que des montants latéraux (18, 20) du châssis de paroi arrière s'étendent vers le haut au-dessus du coussin de dossier (30), de préférence en s'effilant vers le haut et sont reliés ensemble dans la zone supérieure, au moyens d'une barre formant poignée (26).

16. Paroi arrière selon l'une des revendications 1 à 15, caractérisée en ce que des interrupteurs à touche (62 à 68) destinés à la marche arrière et/ou à la marche lente sont prévus des deux côtés de la paroi arrière, dans la zone supérieure.
